# EUROPÄISCHE PATENTSCHRIFT

(11) **EP 0 655 587 B1**
(45) Veröffentlichungstag und Bekanntmachung des Hinweises auf die Patenterteilung: **31.07.2002**
(21) Anmeldenummer: 94250277.4
(22) Anmeldetag: 17.11.1994
(51) Int. Cl.: F24F 13/10, F24F 11/047

(54) **Zuluftgerät**
Air supply device
Dispositif d'apport d'air

(30) Priorität: 25.11.1993 DE 4340800
(43) Veröffentlichungstag der Anmeldung: 31.05.1995
(73) Patentinhaber: LUNOS-LÜFTUNG GmbH & Co Ventilatoren KG, D-13593 Berlin (DE)
(72) Erfinder: Schöttler, Hans-Jürgen, D-10623 Berlin (DE)
(74) Vertreter: Eisenführ, Speiser & Partner

(56) Entgegenhaltungen:
- EP-A- 0 362 913
- EP-A- 0 503 722
- DE-A- 2 040 382
- US-A- 2 787 288

## Beschreibung

Die Erfindung Anspruchs betrifft ein Zuluftgerät der im Oberbegriff 1 angegebenen Art.

Aus der DE-OS 20 40 382 ist ein Zuluftgerät für die Belüftung von wohnräumen bekannt, welches quer im strömungskanal angeordnete Leitflächen für das Strömungsmedium aufweist. Gleichzeitig ist ein elastisches Band vorgesehen, welches an einem seiner Ränder befestigt und derart angeordnet ist, daß es durch den durch die Differenz zwischen innerhalb und außerhalb des Wohnraums vorherrschenden Drucks entstehenden Zuluftstrom gegen die im wesentlichen konvexe Auflageflächen aufweisenden Leitflächen durch Schwenken bewegt werden kann und dadurch eine Reduzierung des freien Querschnitts innerhalb des strömungskanals der Zuluft bewirkt.

Da das Raumklima in Wohnräumen neben den Eigenschaften der Zuluft auch von einer Anzahl weiterer Parameter bestimmt wird, ist das bekannnte Regelvorrichtung mit dem vorstehend beschriebenen konstruktiven Aufbau des elastischen Absperrelements für die komfortable Belüftung eines Wohnraums nur bedingt geeignet.

Das Belüftungsgerät weist beispielsweise den Nachteil auf, daß der Frischluftstrom nicht über weiterer Steuergrößen auch von extern unmittelbar beeinflußt werden kann. Des weiteren werden von den Klappen störende Bewegungsgeräusche hervorgerufen.

Ausgehend von den Mängeln des Standes der Technik liegt der Erfindung die Aufgabe zugrunde, einen zuluftgerät der eingangs genannten Gattung zu schaffen, das eine verbesserte Beeinflussungsmöglichkeit des Luftdurchsatzes bzw. eine verringerte Geräuschbelästigung bei der Regelung des Volumenstroms auweist.

Diese Aufgabe wird mit den Merkmalen des Anspruchs 1 gelöst. Der Erfindung schließt die Erkenntnis ein, daß die Wirkungsamkeit eines Zuluftgeräts erheblich verbessert werden kann, wenn die Möglichkeit des Aufprägens einer zusätzlichen Stellgröße vorhanden ist, welche in Abhängigkeit eines weiteren, das Raumklima des zu belüftenden Raumes bestimmenden Parameters gebildet wird. Ferner wird durch die Vermeidung von Scharnieren oder Anschlagflächen für eine Verringerung der Geräuschbelästigung bei der Funktion des Absperrelements gesorgt.

Die Kombination der Eigenschaften eines elastischen, durch eine Druckdifferenz direkt beaufschlagten Absperrelements mit einer die Luftströmung gleichfalls beeinflussenden Vorrichtung durch geeignete konstruktive Maßnahmen gewährleistet auf einfache Weise eine verbesserte Beeinflussungsmöglichkeit der Luftströmung in dem Sinne, daß neben einer Stellung mit im wesentlichen konstanten Volumendurchsatz auch eine Absperrung erreicht werden kann, wobei die Absperrstellung von außen an der entsprechenden Hebelstellung erkennbar ist.

Mit den erfindungsgemäßem Maßnahmen ist eine bedarfsgerechte Wohnungsbelüftung möglich, die den hohen Anforderungen des heutigen baulichen Wärmeschutzes genügt und eine bedarfsgerechte Lüftung der einzelnen Wohnräume ermöglicht, ohne daß es zu störenden Beeinträchtigungen, wie Lärmbelästigung (Klappern oder Qietschgeräusche) durch die Bewegungsmechanik oder aus der Umgebung sowie störenden zuglufterscheinungen bei Böen oder hohem Winddruck auf der jeweiligen Gebäudeseite.

Durch verschiedenste weiter unten und in den Unteransprüchen genannte Maßnahmen wird eine auch bei Böen in allen Regelbereichen geräuscharme Belüftung mit im wesentlichen konstanten Volumenstrom erreicht, bei der auch die Ab-sperrklappe selbst mit ihren Bewegungen keine störende Lärmquelle bildet.

Nach einer anderen vorteilhafte Ausführungsform der Erfindung ist das bandförmig ausgebildete elastische Absperrungselement an einer seiner Längsseiten an der Wandung des Strömungskanals befestigt. An das entsprechend freie Ende ist ein im wesentlichen quaderförmig ausgebildeter Körper angeformt, der sich über die gesamte Breite des Strömungskanals erstreckt. Dieser Körper besteht vorzugsweise aus einem verschäumbaren Kunststoff und weist ein im wesentlichen kreissegmentförmiges Querschnittsprofil auf. Die Verwendung eines verschäumbaren Kunststoffs gewährleistet in vorteilhafter Weise, daß sich die Gesamtmasse des elastischen Absperrungselements nur unwesentlcih vergrößert. Am Ende der dem zu ändernden Strömungsquerschnitt gegenüberliegenden Seite ist an dem Kunststoffkörper eine sich über dessen gesamte Länge erstreckende Dichtlippe vorgesehen. Diese schmiegt sich an einen, die Größe des Strömungsquerschnitts bestimmenden Anschlag an und gewährleistet, daß der Strömungskanal im Bedarfsfall mit ausreichender Dichtigkeit verschlossen werden kann. Bei diesem Aufbau stellt das Absperrungselement eine an einem flexiblen Band gelagerte Klappe dar, die besonders geräuscharm um den Lagerungspunkt geschwenkt werden kann.

Entsprechend einer günstigen Weiterbildung der Erfindung ist die kreissegmentartige Querschnittsfläche des an dem elastischen Band angeformten Körper dahingehend verändert, daß sich der Radius des Kreissegments in Richtung der Schließbewegung des Absperrungselements verringert. Dadurch ergibt sich als wesentlicher Vorteil, daß sich der freie strömungsquerschnitt während des Drosselungsvorgangs (d.h. wenn das elastische Absperrungselement wird manuell, automatisch und/oder durch Wirkung des Differenzdruckes geschwenkt wird) nicht schlagartig, sondern allmählich dert, wenn der angeformte Körper in den zu ändernden Strömungsquerschnitt einzugreifen beginnt. Die damit verbundene größere Stellbereich führt zu einer erheblichen Verbesserung der Regelgenauigkeit. Hierbei ist der Verlauf der gekrümmten Begrenzungslinie des Querschnittprofils des angeformten Körpers ein Maß für die Änderung des wirksamen Radius, der den freien Strömungsquerschnitt zwischen Anschlag und der Unterkante des angeformten Körpers bestimmt, in Abhängigkeit von dem Schwenkwinkel des Absperrungselements. Es hat sich als günstig für das Regelverhalten des Anordnung erwiesen, wenn die gekrümmte Begrenzungslinie die Form einer quadratischen Parabel aufweist.

Für die vorstehend beschriebene Ausführungsform des elastischen Absperrungselements ist als zusätzliche Vorrichtung zur Änderung des freien Strömungsquerschnitts eine drehbar gelagerte Welle vorgesehen, deren Längsachse sich im wesentliche parallel zur Längsachse des Strömungskanals erstreckt. Sie trägt an einem ihrer Enden einen als Formteil ausgebildeten Hebel, welcher sich in radialer Richtung quer zur Längsachse erstreckt. Der Hebel verjüngt sich in Richtng seines freien Endes und liegt auf dem an das elastische Absperrungselement angeformten Körper auf, wenn sich dieser in Ruheposition vertikal hängend bei strömungsgeschwindigkeit Null) befindet. Der Hebel ist an der dem elastischen Absperrungselement zugewandte Seite konvex geformt, so daß durch verdrehen der Welle über den Hebel ein "weicher" Wirkungseingriff auf den angeformten Körper gewährleistet ist, wobei das elastische Absperrungselement in die Schließposition geschwenkt wird.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1 eine bevorzugte Ausführungsform der Erfindung in Längsschnittdarstellung eines Teils des Strömungskanals,
- Fig. 2 und 3 weitere Darstellungen der in Figur 1 gezeigten Ausführungsform der Erfindung bei unterschiedlichen Positionen des Absperrelements sowie
- Fig. 4 eine Explosionsdarstellung einer weiteren vorteilhaften Ausführungsform der Erfindung.

In den Figuren 1, 2 und 3 ist eine bevorzugte Ausführungsform für einen erfin-dungsgemäßen Zuluftgerät in betriebsbedingt unterschiedlichen Positionen schematisiert dargestellt. Das teilelastische Absperrelement 3' erstreckt sich quer zur Strömungsrichtung ist bandförmig ausgebildet und an einer seiner Längsseiten an der Wandung 4 des Strömungskanals 5 befestigt. Das mindestens aus seinem im Scharnierbereich aus Weichgummi bestehende elastische Absperrungselement 3' bildet zusammen mit einem an seinem freien Ende angeformten dreidimensonalen Körper 10 eine durch die Luftströmung um die Einspannkante E auslenkbare Regelklappe 3". Der Scharnierbereich ist damit vollständig geräuschfrei.

Der angeformte Körper 10 weist ein Querschnittsprofil im wesentlichen in Form eines Kreissegments auf. Das freie Ende des angeformten Körpers 10 trägt auf der Anströmseite eine elastische Dichtlippe 9. Der angeformte Körper 10 besteht in günstiger Weise aus einem geschäumten Kunststoff oder einem geblasenen Formteil, so daß die Regelklappe 3" nur eine sehr geringe Masse aufweist und dadurch eine ausreichend große Empfindlichkeit des Zuluftgeräts 1 bei gleichzeitiger geräuscharmer Funktionsweise gewährleistet ist. Bei sich mehr und mehr schließender Klappe (Figur 3) taucht der Körper 10 mehr und mehr in den Öffnungsbereich der Durchlaßöffnung ein und verschließt diese zunehmend. Durch die Form des Körpers und den Verlauf der der Öffnungskante benachbarten Kante 12 bestimmt sich der Restöffnungsquerschnitt in Abhängigkeit von der Position des Absperrelements derart, daß der sich bei dem jeweiligen Winddruck einstellende Volumenstrom durch die entsprechende Stellung des Absperrelements im wesentlichen konstant gehalten wird.

Um auf die Regelklappe 3" eine zusätzliche Absperr- oder Regelungsgröße manuell oder automatisch aufprägen zu können, ist eine schwenkbar gelagerte Welle 2' vorgesehen, welche sich parallel zu Längsachse des Strömungskanals 5 erstreckt. Sie durchdringt dabei das elastische Absperrelement an dessen Einspannstelle an der Wandung 4 des Strömungskanals 5. Die Welle 2' weist dort einen sich in radialer Richtung erstreckenden Hebel 7 auf, welcher sich an der Stelle auf dem angeformten Körper 10 abstützt, an welcher dieser mit dem elastischen Absperrelement 3' verbunden ist (Figur 1).

Die Regelklappe 3" wird unter Einfluß der Luftströmung 6 um die Einspannstelle des elastischen Absperrelements 3' geschwenkt. Diese Schwenkbewegung ist durch einen Anschlag 8 in Winkel begrenzt, wodurch auch bei großem Differenzdruck stets ein geringer Strömungsquerschnitt für den Luftdurchtritt zur Vefügung steht. Der Anschlag 8 ist am Mittelabschnitt der Welle 2' vorgesehen. Er erstreckt sich quer zur Wellenachse in Richtung der Mitte des Strömungskanals 5 und ist gegenüber dem Hebel 7 um 90° verdreht am Wellenumfang angeordnet (Figur 2). Bei den üblicherweise zu erwartenden Windstärken schlägt die Klappe nicht an der öffnungskante an, so daß auch Pfeifgeräusche vermieden sind.

Wird die Welle 2' manuell oder durch ein Absperrsignal entgegen dem Uhrzeigersinn um ihre Achse gedreht, so schwenkt die Regelklappe 3" in ihre Schließstellung, da der Körper 10 dem Druck des Hebels 7 auszuweichen versucht. Um einen allmählichen Übergang bei der Krafteinwirkung auf die Regelklappe 3" zu gewährleisten, ist der Hebel 7 einerseits in Richtung seines freien Endes verjüngt und andererseits gleichzeitig auf der Seite, an welcher er mit der Regelklappe in Wirkungseingriff steht, mit einer konvexen Oberflächenkonfiguration versehen. Bei Drehung der Welle 2' wird gleichzeitig die Wirksamkeit des Anschlags 8 reduziert, so daß ein Schwenken der Regelklappe 3" bis 90° möglich ist (Figur 3). In dieser Position der Regelklappe 3" wird die am freien Ende des Körpers 10 befindliche Dichtlippe 9 aus weichgumi an dem Anschlag 11' wirksam und verschließt den Strömungskanal vollständig. Der an das elastische Absperrelement 3' angeformte Körper 10 weist ein kreissegmentartigen Querschnitt auf.

Um zu gewährleisten, daß sich der freie Strömungsquer-schnitt zwischen Regelklappe 3" und Anschlag 11' nicht sprunghaft ändert, nimmt der Radius R des Kreissegments in Richtung der Schließbewegung allmählich ab. Dies bewirkt in günstiger Weise, daß der Abstand zwischen der Anschlagkante 11' und bogenförmigen Begrenzungslinie 12 des freien Endes des Körpers 10 allmählich abnimmt, bis sich die Regelklappe 3" in Schließstellung befindet (Variation der Öffnungsweite in Abhängigkeit von der Winkelstellung der Regelklappe 3").

In Figur 4 ist ein weiteres Ausführungsbeispiel des erfin-dungsgemäßen Belüftungsgeräts in Explosionsdarstellung wiedergegeben. Ein Außengehäuse 101 wird in einem entspre-chend vorbereiteten Mauerdurchbruch mittels zweier als Winkeleisen ausgebildeter und zwischen Rippen des Gehäuses einlegbarer Befestigungsbänder 102 und 103 arretiert. Das Außengehäuse besteht aus Kunststoff und ist als Spritzteil hergestellt. Den Abschluß zur Außenwand hin bilden ein Übergangsstück 104 und eine Blende 105. Letztere bildet einen Regenschutz und kann mittels des teleskopartig aus-ziehbaren übergangsstücks ausgerichtet werden. Die letztgenannten beiden Teile bestehen ebenfalls aus Kunststoff. In das Gehäuse eingefügt wird ein Schalldämpfer 106 aus einem entsprechenden Schaummaterial, welches zwei Durchlässe von quadratischem Querschnitt aufweist.

Der Regeleinsatz 107 wirkt mittels geeigneter Antriebsmittel auf das Absperrelement 108 ein, welches sich in der Zeichnung in Ruhestellung (Durchlaß geöffnet, kein Wind-druck) befindet. Der mit dem Absperrelement verbundene Formkörper 109 taucht bei sich schließendem Absperrelement 108 durch die Durchlaßöffnung 110 hindurch, wobei der Durchlaßquerschnitt vorher jeweils soweit verkleinert wird, daß der bei dem betreffenden, die Klappe in der jeweiligen Stellung haltenden Winddruck auftretende Volumendurchsatz im wesentlichen konstant ist.

In Richtung auf den Innenraum befindet sich vor dem Regel-einsatz 107 eine Ringblende 111, die ein Staubfilter 112 aufnimmt. Der Luftauslaß ist wiederum durch eine Sicht-blende 113 abgedeckt. Mittels Drehewegung eines hinter der Sichtblende 113 verdeckt angebrachten Betätigungshebels 114 läßt sich ein Riegel 115 mittels einer Drehachse 116 hinter das in seiner Offenstellung geneigte Absperrelement 15 108 schieben, welches damit in eine vertikale Position zwangsgeführt ist, in der das Absperrelement in seiner geschlos-senen Stellung verriegelt ist.

Mit der dargestellten Vorrichtung ist es möglich, nach 20 einem Anstieg der statischen Druckdifferenz ca. 10 N/m² (Winddruck) den Volumenstrom in einem Bereich von 25 ± 2 m³/h zu halten. Die Volumenstrombegrenzung arbeitet bis zu einem Winddruck von 300 N/m², entsprechend etwa einer senkrecht zur Wand gerichteten Windstärkenkomponente von 10.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Inbesondere kann der Regelteil des dargestellten Zuluftgeräts mit elektronischen Schaltungen zusammenwirken, wie sie in anderen Patent-anmeldungen der Anmelderin dargestellt sind und eine Beein-flussung des aktuellen Querschnitts der Zuluftöffnung in Abhängigkeit von verschiedenen Einflußgrößen zum Gegenstand haben.

## Patentansprüche

1. Zuluftgerät (1), welches zur Belüftung eines Raumes in einem Mauerdurchbruch anzubringen ist, mit einem im Strömungskanal quer zur Strömungsrichtung der Zuluft (6) vorgesehenen, mindestens einen elastischen Bereich aufweisenden Absperrelement (3"; 108), welches auf der Zuluftseite eine dem Winddruck ausgesetzte Fläche aufweist, deren Projektion auf die Querschnittsebene des Strömungskanals mit zunehmendem Winddruck vergrößert wird, wobei der elastische Bereich aus einer entspannten Position unter Erzeugung einer entsprechenden Rückstellkraft zunehmend vorgespannt wird und der freie Öffnungsquerschnitt einer dem Absperrelement (3"; 108) benachbarten Öffnung innerhalb des Strömungskanals (5) sich zwecks Volumenstrombegrenzung verringert, **dadurch gekennzeichnet, daß** mit dem Absperrelement (3"; 108) ein dreidimensionaler Formkörper (10; 109) verbunden ist, der mit zunehmendem Winddruck mit der Bewegung des Absperrelements (3"; 108) auf die Öffnung zu mindestens teilweise in diese hinein gelangt und deren Querschnitt zunehmend ausfüllt.

2. Zuluftgerät nach Anspruch 1, **dadurch gekennzeichnet, daß** das Absperrelement (3") als an einem flexiblen Band (3') gelagerte Klappe ausgeführt ist.

3. Zuluftgerät nach Anspruch 1 oder 2, **dadurch gekennzeichnet, daß** der Formkörper (10; 109) sich über die Breite des Strömungskanals erstreckt und im wesentlichen kreissegmentförmigen Querschnitt hat.

4. Zuluftgerät nach einem der vorangehenden Ansprüche, **dadurch gekennzeichnet, daß** das Absperrelement (3"; 108) mit dem Formkörper (10; 109) bei fehlendem Winddruck vertikal im Strömungskanal (5) hängt und mit zunehmendem Winddruck zur Waagerechten hin schwenkt.

5. Zuluftgerät nach einem der vorangehenden Ansprüche, **dadurch gekennzeichnet, daß** der elastische Bereich (3') mit zunehmender Bewegung des Absperrelements (3") auf die Öffnung zu eine progressive Rückstellkraft erzeugt, wobei insbesondere die Rückstellkraft des Absperrelements (3") wesentlich größer ist als die entsprechende Wirkung der Schwerkraft.

6. Zuluftgerät nach einem der vorangehenden Ansprüche, **dadurch gekennzeichnet, daß** die Ebene des größten Öffnungsquerschnitts zur Senkrechten geneigt und das Absperrelement (3"; 108) derart abgewinkelt ist, daß es in der geschlossenen Position eine den Öffnungsquerschnitt im wesentlichen abdeckende Lage einnimmt.

7. Zuluftgerät nach einem der vorangehenden Ansprüche, **dadurch gekennzeichnet, daß** an dem freien Ende des Formkörpers (10) eine sich über dessen gesamte Länge erstreckende Dichtlippe (9) angebracht ist.

8. Zuluftgerät nach einem der vorangehenden Ansprüche, **dadurch gekennzeichnet, daß** der Formkörper (10; 109) die Öffnung jeweils derart ausfüllt, daß der restliche freie Öffnungsquerschnitt derart bemessen ist, daß der bei dem Winddruck, der die entsprechende Position des Absperrelements (3"; 108) erzeugt, den freien Öffnungsquerschnitt passierende Volumenstrom (6) im wesentlichen konstant ist.

## Claims

1. An air supply device (1) which is to be fitted in a wall opening for the ventilation of a room, comprising a shut-off element (3"; 108) which is provided in the flow passage transversely with respect to the direction of flow of the feed air (6) and which has at least one elastic region and which on the feed air side has a surface which is exposed to the wind pressure and the projection of which on to the cross-sectional plane of the flow passage is increased with increasing wind pressure, wherein the elastic region is increasingly biased from a relaxed position, producing a corresponding return force, and the free opening cross-section of an opening adjacent to the shut-off element (3"; 108) within the flow passage (5) is reduced for the purposes of limiting the volume flow, **characterised in that** connected to the shut-off element (3"; 108) is a three-dimensional shaped body (10; 109) which with increasing wind pressure with the movement of the shut-off element (3"; 108) towards the opening at least partially passes into same and increasingly fills the cross-section thereof.

2. An air supply device according to claim 1 **characterised in that** the shut-off element (3") is in the form of a flap mounted on a flexible band (3').

3. An air supply device according to claim 1 or claim 2 **characterised in that** the shaped body (10; 109) extends over the width of the flow passage and is of a cross-section which is substantially in the form of a segment of a circle.

4. An air supply device according to one of the preceding claims **characterised in that** the shut-off element (3"; 108) with the shaped body (10; 109) hangs vertically in the flow passage (5) when there is no wind pressure and pivots towards the horizontal with an increasing wind pressure.

5. An air supply device according to one of the preceding claims **characterised in that** the elastic region (3') produces a progressive return force with increasing movement of the shut-off element (3") towards the opening, wherein in particular the return force of the shut-off element (3") is substantially greater than the corresponding action of the force of gravity.

6. An air supply device according to one of the preceding claims **characterised in that** the plane of the largest opening cross-section is inclined relative to the perpendicular and the shut-off element (3"; 108) is angled in such a way that in the closed position it assumes a position of substantially covering the cross-section of the opening.

7. An air supply device according to one of the preceding claims **characterised in that** mounted at the free end of the shaped body (10) is a sealing lip (9) which extends over the entire length thereof.

8. An air supply device according to one of the preceding claims **characterised in that** the shaped body (10; 109) respectively fills the opening in such a way that the remaining free cross-section thereof is of such a dimension that the volume flow (6) passing the free cross-section of the opening at the wind pressure which produces the corresponding position of the shut-off element (3"; 108) is substantially constant.

## Revendications

1. Dispositif d'apport d'air, destiné à être monté dans une traversée murale pour l'aération d'un local, comprenant un élément de fermeture (3" ; 108) prévu dans un canal d'écoulement et perpendiculairement à la direction d'écoulement de l'air d'apport (6) et comportant au moins une zone élastique, ledit élément de fermeture présentant du côté arrivée d'air une surface exposée à la pression aéraulique et dont la projection sur le plan de section transversal du canal d'écoulement augmente lorsque la pression aéraulique augmente, et la zone élastique est progressivement précontrainte, à partir d'une position détendue et en générant une force de rappel correspondante, et la section d'ouverture libre d'une ouverture voisine de l'élément de fermeture (3" ; 108) à l'intérieur du canal d'écoulement (5) se réduit dans le but de limiter l'écoulement volumétrique, **caractérisé en ce qu'**un corps conformé (10 ; 109) tridimensionnel est relié à l'élément de fermeture (3" ; 108), ledit corps parvenant au moins partiellement dans ladite ouverture de par le déplacement de l'élément de fermeture (3" ; 108) vers l'ouverture lors de l'augmentation de la pression aéraulique, et remplit progressivement la section transversale de cette ouverture.

2. Dispositif d'apport d'air selon la revendication 1, **caractérisé en ce que** l'élément de fermeture (3") est réalisé sous la forme d'un volet monté sur un ruban flexible (3').

3. Dispositif d'apport d'air selon l'une ou l'autre des revendications 1 et 2, **caractérisé en ce que** le corps conformé (10 ; 109) s'étend sur la largeur du canal d'écoulement et possède une section transversale sensiblement en forme de segment de cercle.

4. Dispositif d'apport d'air selon l'une des revendications précédentes, **caractérisé en ce que** l'élément de fermeture (3" ; 108) avec le corps conformé (10 ; 109) pend verticalement dans le canal d'écoulement (5) en absence de pression aéraulique, et bascule vers l'horizontale lorsque la pression aéraulique augmente.

5. Dispositif d'apport d'air selon l'une des revendications précédentes, **caractérisé en ce que** la région élastique (3') produit, lors d'un déplacement progressif de l'élément de fermeture (3") vers l'ouverture, une force de rappel progressive, et **en ce que** la force de rappel de l'élément de fermeture (3") est en particulier sensiblement plus élevée que l'effet correspondant de la force de gravité.

6. Dispositif d'apport d'air selon l'une des revendications précédentes, **caractérisé en ce que** le plan de la section d'ouverture maximum est incliné par rapport à la verticale et **en ce que** l'élément de fermeture (3" ; 108) est coudé de telle manière que dans la position fermée il occupe une position qui recouvre sensiblement la section d'ouverture.

7. Dispositif d'apport d'air selon l'une des revendications précédentes, **caractérisé en ce qu'**à l'extrémité libre du corps conformé (10) est montée une lèvre d'étanchéité (9) qui s'étend sur la totalité de sa longueur.

8. Dispositif d'apport d'air selon l'une des revendications précédentes, **caractérisé en ce que** le corps conformé (10 ; 109) remplit l'ouverture respectivement de telle manière que la section d'ouverture libre restante a une taille telle que sous la pression aéraulique qui entraîne la position correspondante de l'élément de fermeture (3" ; 108), le courant volumique (6) qui passe par la section d'ouverture libre est sensiblement constant.
